# EUROPÄISCHE PATENTSCHRIFT

(11) **EP 3 782 949 B1**
(45) Veröffentlichungstag und Bekanntmachung des Hinweises auf die Patenterteilung: **20.07.2022**
(21) Anmeldenummer: 19192948.8
(22) Anmeldetag: 21.08.2019
(51) Int. Cl.: B66C 1/16

(54) **HEBEKONSTRUKTION UND VERFAHREN ZUR AUSHEBUNG EINER BRÜCKE**
LIFTING STRUCTURE AND METHOD FOR LIFTING BRIDGE
STRUCTURE DE LEVAGE ET PROCÉDÉ DE LEVAGE D'UN PONT

(43) Veröffentlichungstag der Anmeldung: 24.02.2021
(73) Patentinhaber: Ing. Hans Bodner Baugesellschaft mbH & Co KG, 6330 Kufstein (AT)
(72) Erfinder: MACHEINER, Michael, 5071 Wals (AT); GÖBEL, Wolfgang, 5071 Wals (AT)
(74) Vertreter: Schwarz & Partner Patentanwälte GmbH

(56) Entgegenhaltungen:
- EP-A1- 2 832 988
- CN-A- 109 775 551
- US-A1- 2006 032 850

## Beschreibung

Die Erfindung betrifft ein Verfahren zur Aushebung einer Fachwerkbrücke mithilfe einer an einem Kran aufhängbaren Hebekonstruktion mit Gehänge, wobei der Aufhängepunkt des Gehänges sich über der Mitte der Fachwerkbrücke befindet, wobei die Fachwerkbrücke zwei parallel verlaufende obere Hauptträger und zwei darunter angeordnete parallel verlaufende untere Hauptträger aufweist, wobei Querriegel die zwei unteren Hauptträger verbinden und Querriegel die zwei oberen Hauptträger verbinden, und wobei die oberen und unteren Hauptträger durch ein Fachwerk miteinander verbunden sind, wobei die Hebekonstruktion vier Stabtragwerke umfasst. Außerdem betrifft die Erfindung eine Hebekonstruktion zum Ausheben einer Fachwerkbrücke, insbesondere einer genieteten Fachwerkbrücke, mithilfe eines Krans, umfassend ein Gehänge und zumindest vier Stabtragwerke, wobei die Stabtragwerke gemeinsam mit dem Gehänge den Mantel einer Pyramide bilden.

### HINTERGRUND DER ERFINDUNG

Die Aushebung einer Eisenbahnbrücke, um diese gegen eine neue auszutauschen, erfordert im Vorfeld genaue Planungen, um einen möglichst reibungslosen und ungefährlichen Ablauf zu gewährleisten. Bei Eisenbahnbrücken spielt dabei die möglichst durchgehende Aufrechterhaltung des Bahnbetriebs eine maßgebliche Rolle, da während des Betriebs Vorarbeiten an der Brücke zur Vorbereitung der späteren Aushebung in nur sehr kurzen Zeitfenstern möglich sind und der Austausch selbst rasch erfolgen muss. Bevorzugt werden Eisenbahnbrücken in einem Stück ausgehoben, damit der eigentliche Aushub in möglichst kurzer Zeit erfolgen kann.

Aufgrund des hohen Eigengewichts der Eisenbahnbrücken muss zur Aushebung eine spezielle Hebekonstruktion mit Kran verwendet werden. Dabei birgt vor allem das Aufstellen und Anbringen des Krans Probleme, da in der Umgebung von Eisenbahnbrücken oft beengte Verhältnisse herrschen. Ein weiteres Problem stellen stromführende Oberleitungen dar, zu denen ein Sicherheitsabstand eingehalten werden muss.

Zahlreiche Eisenbahnbrücken sind sogenannte Fachwerkbrücken, bei denen zwei parallel verlaufende obere Hauptträger und zwei darunter angeordnete parallel verlaufende untere Hauptträger vorgesehen sind, wobei Querriegel die zwei unteren Hauptträger verbinden und Querriegel die zwei oberen Hauptträger verbinden, wobei die oberen und unteren Hauptträger durch ein Fachwerk miteinander verbunden sind. Die CN 109 775 551 A offenbart den Oberbegriff der unabhängigen Ansprüche 1 und 5.

Die Aushebung solcher Fachwerkbrücken erfolgt nach Stand der Technik mithilfe eines an der Brücke fixierten Gehänges, welches am Kran eingehängt werden kann. Dieses Gehänge wird von oben an der Brücke montiert und umfasst Stahlträger, die auf die oberen Hauptträger montiert werden. Damit die gesamte Brücke ausgehoben werden kann, müssen diese Stahlkonstrukte an mehreren Hebepunkten an der Brücke angebracht werden. Die Stahlkonstrukte sind dabei so mit der Brücke verschweißt, dass nach Aushebung der Brücke eine Demontage unmöglich ist. Daher können die Stahlträger nicht wiederverwendet werden und müssen gemeinsam mit der ausgehobenen Brücke der Wiederverwertung zugeführt werden.

Des Weiteren ist auch die Anbringung der etliche Tonnen schweren Stahlträger von oben auf die Brücke schwer durchzuführen. Die Stahlträger müssen aufgrund ihres Gewichtes per Kran eingehoben werden, was sich bei Vorhandensein von Oberleitungen und im laufenden Bahnbetrieb als schwierig gestaltet.

### KURZE BESCHREIBUNG DER ERFINDUNG

Der Erfindung liegt die Aufgabe zugrunde, ein Verfahren und eine Hebekonstruktion zur Aushebung von Brücken, insbesondere Fachwerkbrücken, bereitzustellen, bei welchem die oben genannten Probleme, unter anderem bezüglich der effizienten und schnellen Anbringung der Hebekonstruktion an der Brücke, nicht auftreten.

Gelöst wird diese Aufgabe durch ein Verfahren zur Aushebung einer Fachwerkbrücke mithilfe einer an einem Kran aufhängbaren Hebekonstruktion mit Gehänge,
wobei der Aufhängepunkt des Gehänges sich über der Mitte der Fachwerkbrücke befindet,
wobei die Fachwerkbrücke zwei parallel verlaufende obere Hauptträger und zwei darunter angeordnete parallel verlaufende untere Hauptträger aufweist, wobei Querriegel die zwei unteren Hauptträger verbinden und Querriegel die zwei oberen Hauptträger verbinden, und wobei die oberen und unteren Hauptträger durch ein Fachwerk miteinander verbunden sind,
wobei die Hebekonstruktion vier Stabtragwerke umfasst, dadurch gekennzeichnet, dass jedes der Stabtragwerke eine untere Halterung, eine obere Halterung und eine Verbindung zwischen den Halterungen umfasst,
wobei jede untere Halterung an einer Hebefläche montiert wird, wobei sich zwei Hebeflächen an der Unterseite eines der parallel verlaufenden unteren Hauptträger mit Abstand befinden und zwei Hebeflächen an der Unterseite des anderen der parallel verlaufenden Hauptträger mit Abstand befinden, wobei die Hebeflächen ein Rechteck bilden,
wobei Bohrungen in die Hebeflächen eingebracht werden,
wobei die jeweilige obere Halterung und die jeweilige untere Halterung mittels eines Stabs, der durch die jeweilige Bohrung geschoben wird, verbunden werden,
wobei an den oberen Halterungen das Gehänge eingehängt wird und die Seile des Gehänges mit der Verlängerung der Stäbe von der Hebefläche in Richtung Aufhängepunkt etwa eine gerade rechteckige Pyramide bilden, wobei der Aufhängepunkt die Pyramidenspitze und die Hebeflächen die Eckpunkte der Pyramiden-Grundfläche bilden.

Beim obigen Verfahren wird die Hebekonstruktion demnach an Hebepunkten an der Unterseite der Fachwerkbrücke montiert. Genauer gesagt werden nur die unteren Halterungen an den Hebepunkten fixiert, für dessen Montage im Gegensatz zu den Stahlkonstrukten nach Stand der Technik kein großer Kran zum Einheben der Halterungen benötigt wird. Bei Eisenbahnbrücken beeinträchtigt die Montage der unteren Halterungen sogar nicht einmal den Bahnbetrieb, da die unteren Halterungen in zugfreien Intervallen montierbar sind und auch nach Anbringung den Zugverkehr über die Brücke nicht stören.

Die Einleitung der Kraft an der Unterseite des Brückentragwerks wird durch die spezielle Neigung der Hebekonstruktion ermöglicht, welche mit dem Gehänge die Form einer Pyramide einnimmt. Durch die resultierende Ausrichtung der Stabtragwerke können sich diese innerhalb der Brücke befinden. Die Neigung der Stabtragwerke ist dabei so an das genietete Fachwerk der Brücke angepasst, dass sie in die Fachwerkbrücke sozusagen eingefädelt werden können.

Ein solches Verfahren erlaubt außerdem eine Verringerung der Höhe des Aufhängepunktes des Gehänges, da sich die Hebepunkte an der Brückenunterseite befinden. Damit kann schlussendlich auch ein kleinerer Kran gewählt werden, um die Brücke auszuheben.

Im Unterschied zum Stand der Technik, wo die Neigung des Gehänges bei Anbringung der Hebekonstruktion auf der Oberseite der Brücke groß ist, kann die Neigung möglichst klein gewählt werden, wodurch die Kraftübertragung auf die Seile des Gehänges kleiner wird.

In einer Ausführungsvariante ist vorgesehen, dass die Stäbe Schäkel aufweisen und vor dem Einheben der oberen Halterungen samt Stäben mit Schäkel an Augenstäben der oberen Halterungen montiert werden und danach die Stäbe an seitlichen Laschen an den oberen Halterungen fixiert werden.

Es ist bevorzugt vorgesehen, dass die untere Halterung einen Zylinderabschnitt aufweist, der mit der Verbindungsplatte verbunden wird, sodass der Winkel zwischen Zylinderachse und Längsachse der Brücke 60° bis 85°, vorzugsweise 60° bis 65° beträgt und der Winkel zwischen Zylinderachse und Querachse der Brücke 65° bis 85°, vorzugsweise 75° bis 85° beträgt.

Bevorzugt handelt es sich bei der Fachwerkbrücke um eine genietete Fachwerkbrücke.

Außerdem wird die eingangs gestellte Aufgabe gelöst durch eine Hebekonstruktion zum Ausheben einer Fachwerkbrücke, insbesondere einer genieteten Fachwerkbrücke, mithilfe eines Krans, umfassend
ein Gehänge,
zumindest vier Stabtragwerke, wobei die Stabtragwerke gemeinsam mit dem Gehänge den Mantel einer Pyramide bilden,
wobei jedes der Stabtragwerke eine obere Halterung mit Schäkel, eine untere Halterung und eine die obere und untere Halterung verbindende Stange umfasst,
wobei die Stange jeweils an der oberen Halterung und der unteren Halterung fixiert ist und diese miteinander verbindet, wobei die untere Halterung an der Unterseite der Brücke fixierbar ist.

Die vier Stangen (vorzugweise Gewindestangen) in Verlängerung mit dem Gehänge bilden somit die Seitenkanten der vom Hebekonstrukt gebildeten Pyramide. Die Neigung dieser Seitenkanten ist wie oben beschrieben so gewählt, dass die Stangen durch das Fachwerk der Brücke passen.

In einer Ausführungsvariante ist vorgesehen, dass die untere Halterung jeweils eine Verbindungsplatte zur Verbindung an einem unteren Träger der Fachwerksbrücke, einen hohlen Zylinderabschnitt und eine Stützplatte umfasst, wobei die Verbindungsplatte mit dem Zylinderabschnitt verbunden ist und wobei die Stange durch den Zylinderabschnitt bis zur Stützplatte ragt.

Weiters kann vorgesehen sein, dass eine Ausgleichsplatte an der dem Zylinderabschnitt abgewandten Seite der Verbindungsplatte vorgesehen ist, welche sich am unteren Träger der Fachwerksbrücke an der Hebefläche befindet. Diese dient zum Ausgleich von Unebenheiten von Nieten an der Hebefläche. Die Ausgleichsplatten sind vorzugsweise zumindest 20 mm stark. Diese Stärke ist vorteilhaft, da die Ausgleichsplatte die hervorstehenden Nietenköpfe am unteren Flansch der Brücke überdecken muss. Aufgrund dieser Nietenköpfe kann die Verbindungsplatte an genieteten Fachwerkbrücken nicht direkt mit dem unteren Flansch verbunden werden.

Die Hebekonstruktion ist vorzugsweise dadurch gekennzeichnet, dass der Zylinderabschnitt jeweils eine kreisförmige Grundfläche und eine elliptische Deckfläche aufweist, wobei der Neigungswinkel der Deckfläche gegen die Grundfläche vorzugsweise 25 bis 35° beträgt. Bei dem Zylinderabschnitt handelt es sich in dieser Ausführungsvariante demnach um einen schräg abgeschnittenen geraden Kreiszylinder. Die elliptische Deckfläche des Zylinderabschnitts wird mit der Verbindungsplatte verbunden.

Des Weiteren kann die lange Höhe des Zylinderabschnitts vorzugsweise 25 bis 35 cm und die kurze Höhe des Zylinderabschnitts vorzugsweise 10 bis 15 cm betragen. Das Gewicht des Zylinderabschnitts beträgt vorzugsweise 35 bis 55 kg. Diese Maße sind je nach Größe und Gewicht der auszuhebenden Brücke anzupassen.

Zur idealen Befestigung des Gehänges kann vorgesehen sein, dass die untere Halterung zur Befestigung der Stange jeweils vorzugsweise eine Ankerplatte und eine Kugelbundmutter umfasst, wobei die Ankerplatte an der Stützplatte unterhalb des Zylinderabschnitts fixierbar ist, wobei die Ankerplatte mittels zumindest zwei vorstehenden Nasen an der Stützplatte in ihrer Position sicherbar ist. Außerdem umfassen alle Bestandteile der unteren Halterung, genauer gesagt die Ausgleichsplatte, die Verbindungsplatte, der Zylinderabschnitt, die Stützplatte und die Ankerplatte eine Aussparung in der Mitte zur Durchführung des Gewindestabes. Dieser wird, nachdem er durch die Bestandteile der unteren Halterung geführt wurde, mittels der Kugelbundmutter gesichert und fixiert.

In einer Ausführungsvariante kann vorgesehen sein, dass die Stange und das an der oberen Halterung eingehängte Gehänge jeweils eine Verlängerung der Zylinderachse des Zylinderabschnitts bilden, wobei die Zylinderachsen jeweils die Seitenkanten der von der Hebekonstruktion gebildeten Pyramide definieren, wobei der Winkel zwischen Zylinderachse und Längsachse der Brücke vorzugsweise 60 bis 85° beträgt. Demnach ist auch der Gewindestab als Verlängerung des Zylinderabschnitts in Richtung Zylinderachse um denselben Winkel gegenüber der Längsachse der Brücke geneigt. Dieser Winkel kann über den Neigungswinkel des Zylinderabschnitts verändert bzw. eingestellt werden.

Da die Hebekonstruktion mit dem Gehänge eine Pyramide bildet, ist der Gewindestab nicht nur gegenüber der Längsachse, sondern auch gegenüber der Querachse der Brücke geneigt. Dafür wird bevorzugt der Zylinderabschnitt jeweils derart mit der Verbindungsplatte verbunden, dass der Winkel zwischen der Zylinderachse und der Querachse der Brücke größer als 60°, vorzugsweise 75 bis 85° groß ist.

Die obere Halterung kann in Form einer Augenstab-Konstruktion ausführbar sein, wobei die obere Halterung vorzugsweise zumindest drei zusammengeschweißte Platten mit Bohrungen an der Oberseite zur Befestigung des Schäkels sowie seitliche Laschen aufweist, wobei die Laschen an den Platten mit Schrauben fixierbar sind, wobei die Platten vorzugsweise 30 bis 50 mm stark sind.

Außerdem kann vorgesehen sein, dass die obere Halterung zur Befestigung der Gewindestange vorzugsweise eine Ankerplatte und eine Kugelbundmutter umfasst, wobei die Gewindestange durch eine Aussparung der zumindest drei zusammengeschweißten Platten in der oberen Halterung schiebbar und an den Platten befestigbar ist, wobei die Ankerplatte mittels vorstehenden Nasen an den seitlichen Laschen in ihrer Position sicherbar ist.

In einer bevorzugten Ausführungsvariante umfasst die untere Halterung jeweils eine Ausgleichsplatte, eine Verbindungsplatte, einen Zylinderabschnitt und eine Stützplatte. Die Verbindungsplatte kann am unteren Flansch der Brücke befestigt werden, indem zuvor die Ausgleichsplatte zwischen Verbindungsplatte und dem unteren Flansch der Brücke angebracht wurde. Des Weiteren ist die Verbindungsplatte mit dem Zylinderabschnitt verbunden.

### AUSFÜHRLICHE BESCHREIBUNG DER ERFINDUNG

Weitere Vorteile und Details der Erfindung werden nachfolgend anhand der folgenden Figuren und Figurenbeschreibungen erläutert.

Es zeigt:
- Fig. 1: eine genietete Fachwerksbrücke mit erfindungsgemäßer Hebekonstruktion samt Gehänge.
- Fig.2: eine Seitenansicht der genieteten Fachwerksbrücke mit erfindungsgemäßer Hebekonstruktion samt Gehänge.
- Fig. 3: ein Stabtragwerk der erfindungsgemäßen Hebekonstruktion mit unterer und oberer Halterung sowie der verbindenden Stange.
- Fig. 4: eine Explosionsansicht der unteren Halterung.
- Fig.5: eine Vorderansicht des unteren Teils der Fachwerkbrücke mit erfindungsgemäßer Hebekonstruktion.
- Fig. 6: eine Explosionsansicht der oberen Halterung.

Wie in Fig. 1 dargestellt dient die erfindungsgemäße Hebekonstruktion 1 der Aushebung einer Fachwerkbrücke 2, insbesondere einer genieteten Fachwerkbrücke 2. Eine Fachwerkbrücke 2 umfasst zwei parallel verlaufende obere Hauptträger 32, 32' und zwei darunter angeordnete parallel verlaufende untere Hauptträger 31, 31'. Dabei werden die zwei unteren und die zwei oberen Hauptträger jeweils mittels Querriegel verbunden. Zusätzlich sind die oberen und unteren Hauptträger mit einem Fachwerk 34 verbunden.

Die in Fig. 1 dargestellte Hebekonstruktion 1 umfasst ein Gehänge 3, dessen Aufhängepunkt 1' sich über der Mitte der Fachwerkbrücke 2 befindet. An diesem Aufhängepunkt 1' kann sich ein Kran einhängen und mithilfe der Hebekonstruktion 1 die Brücke 2 ausheben. Außerdem ist in Fig. 1 und auch in der Seitenansicht der Brücke 2 in Fig. 2 ersichtlich, dass die Hebekonstruktion 1 vier Stabtragwerke 4 umfasst, welche in den Fig. 3 und 4 näher beschrieben ist und durch die Fachwerkbrücke 2 gehen. Jedes dieser Stabtragwerke 4 ist aus einer unteren Halterung 5, einer oberen Halterung 6 und einer Verbindung 4' zwischen den Halterungen 5, 6 zusammengesetzt. Die unteren Halterungen 5 werden an der Unterseite der unteren Hauptträger 31, 31' der Fachwerkbrücke 2 montiert. Genauer gesagt, werden die unteren Halterungen 5 an vier Hebeflächen 35 angebracht. Zwei Hebeflächen 35 befinden sich mit Abstand zueinander an der Unterseite eines der parallel verlaufenden unteren Hauptträger 31. Die restlichen zwei Hebeflächen 35 befinden sich mit Abstand zueinander an der Unterseite des anderen der parallel verlaufenden Hauptträger 31'. Bevorzugt weisen die Hebeflächen 35 jeweils einen gleichmäßigen Abstand zur Brückenmitte auf. Dadurch bilden die Hebeflächen 35 an der Brückenunterseite ein Rechteck. Zusätzlich werden in die Hebeflächen 35 Bohrungen eingebracht. Durch diese Bohrungen kann jeweils ein Stab 4', welcher die obere mit der unteren Halterung 6, 5 verbindet, geschoben werden.

An den oberen Halterungen 6 wird das Gehänge 3 eingehängt. Die Seile des Gehänges 3 bilden wie in Fig. 1 gezeigt mit der Verlängerung der Stäbe 4' von der Hebefläche 35 in Richtung Aufhängepunkt 1' etwa eine gerade rechteckige Pyramide. Dabei entspricht der Aufhängepunkt 1' der Pyramidenspitze und die Hebeflächen 35 bilden die Eckpunkte der Pyramiden-Grundfläche. Die vier Stabtragwerke 4 bilden somit gemeinsam mit dem Gehänge 3 den Mantel einer geraden Pyramide.

Wesentliche Vorteile dieser erfindungsgemäßen Hebekonstruktion 1 sind einerseits die Anbringung der unteren Halterungen 5 an Hebeflächen auf der Brückenunterseite und anderseits der auch daraus resultierende, eine geringe Höhe aufweisende Aufhängepunkt 1'. Aufgrund der Anbringung der Hebepunkte 35 an der Brückenunterseite muss beim Einbau der Hebekonstruktion 1 an einer Eisenbahnbrücke der Bahnbetrieb nur sehr geringfügig eingeschränkt werden und es sind keine Gleissperren erforderlich. Die Einfachheit der Hebekonstruktion 1 und des daraus resultierenden einfachen Verfahrens zur Anbringung dieser Hebekonstruktion 1 erlaubt außerdem sehr kurze Einbauzeiten, welche sogar mit den Zeitintervallen des Bahnbetriebs getaktet werden können. Im Wesentlichen muss der Bahnbetrieb daher nur beim eigentlichen Ausheben der alten Brücke 2 und dem direkt darauffolgenden Einheben der neuen Brücke 2 für kurze Zeit (einige Stunden) unterbrochen werden. Für das Einheben der neuen Brücke 2 kann dabei dieselbe Hebekonstruktion 1 verwendet werden. Aufgrund des tief sitzenden Aufhängepunktes 1' kann zur Aushebung (und Einhebung) ein kleinerer Kran verwendet werden. Dies ist vor allem an schwer zugänglichen Eisenbahnbrücken mit eventuell darüber befindlichen Oberleitungen ein großer Vorteil. Außerdem wird dadurch auch die Kraftübertragung auf die Seile des Gehänges 3 geringer.

In Fig. 3 ist ein Stabtragwerk 4 der erfindungsgemäßen Hebekonstruktion 1 dargestellt. Das Stabtragwerk 4 umfasst eine untere Halterung 5, eine obere Halterung 6 und eine die obere und untere Halterung 6, 5 verbindende Stange 4'. Die obere Halterung weist außerdem einen Schäkel 13 auf. An diesem kann das Gehänge 3 eingehängt werden. Die Stange 4' ist an der unteren und an der oberen Halterung 5, 6 fixiert. Die untere Halterung 5 ist wie in Fig. 3 ersichtlich an der Hebefläche an der Unterseite eines der unteren Hauptträger der Fachwerkbrücke 2 fixiert.

Die untere Halterung 5 ist wie in Fig. 3 ersichtlich so ausgeführt, dass der Winkel α zwischen dem Stabtragwerk 4 und der Längsachse der Brücke 2 zwischen 60 und 85° liegt. Bevorzugt beträgt der Winkel α ca. 60°, da der Aufhängepunkt 1' dadurch möglichst tief gehalten wird und die Kräfteübertragung auf die Hebekonstruktion 1 optimal ist.

Eine detaillierte Darstellung der erfindungsgemäßen unteren Halterung 5 des Stabtragwerks 4 ist in einer Explosionsansicht in Fig. 4 gezeigt. Die untere Halterung 5 umfasst eine Verbindungsplatte 8 zur Verbindung an einem unteren Träger der Fachwerksbrücke 2, einen hohlen Zylinderabschnitt 7 und eine Stützplatte 10. Die Verbindungsplatte 8 ist mit dem Zylinderabschnitt 7 verbunden. Bevorzugt wird die Verbindungsplatte 8 mit dem Zylinderabschnitt 7 verschweißt. Die verbindende Stange 4' ragt durch die Verbindungsplatte 8 und den Zylinderabschnitt 7 bis in die Stützplatte 10 der unteren Halterung 5.

Außerdem kann eine in Fig. 4 gezeigte Ausgleichsplatte 9 an der dem Zylinderabschnitt 7 abgewandten Seite der Verbindungsplatte 8 vorgesehen sein. Die Ausgleichplatte 9 kann an einer Hebefläche 35 an dem unteren Hauptträger 31, 31' der Brücke 2 angebracht werden und dient dem Ausgleich von an der Hebefläche 35 vorhandenen Erhebungen wie beispielsweise Nieten. In einer bevorzugten Ausführungsvariante ist die Ausgleichsplatte 9 zumindest 20 mm stark, um die Erhebungen tatsächlich ausgleichen zu können.

Der Zylinderabschnitt 7 weist wie in Fig. 4 dargestellt eine kreisförmige Grundfläche und eine elliptische Deckfläche auf. Der Neigungswinkel der Deckfläche gegen die Grundfläche beträgt vorzugsweise 25 bis 35°. Dieser Neigungswinkel des Zylinderabschnitts 7 erlaubt eine Neigung der Stabtragwerke 4 bezüglich der Längs- und Querachse der Fachwerkbrücke 2. Genauer gesagt, entspricht die Neigung der Zylinderachse des Zylinderabschnitts 7 der Neigung der Stabtragwerke 4 bezüglich der Fachwerkbrücke 2. Die Stange 4' und das an der oberen Halterung 6 eingehängte Gehänge bilden jeweils eine Verlängerung der Zylinderachse. Somit definieren die Zylinderachsen die Seitenkanten der von der Hebekonstruktion 1 gebildeten rechteckigen geraden Pyramide.

Wie zuvor beschrieben und in Fig. 3 ersichtlich beträgt der Winkel α zwischen Seitenkante und Längsachse der Brücke 2 vorzugsweise zwischen 60 und 85°. In der Vorderansicht der Brücke 2 samt Hebekonstruktion 1 in Fig. 5 ist der Winkel β zwischen Seitenkante und Querachse der Brücke 2 gezeigt. Der Winkel β ist größer als 60° und beträgt vorzugsweise zwischen 75 und 85°. Dieser Winkel β entspricht wiederum dem Winkel zwischen Zylinderachse und in diesem Fall der Querachse der Brücke 2. Das heißt, der Winkel β wird anhand der Lage von Zylinderabschnitt 7 zur Verbindungsplatte 8, welche vor deren Verbindung gewählt werden muss, fixiert.

Anhand der beiden Winkel α und β zwischen den Seitenkanten der von der Hebekonstruktion 1 gebildeten Pyramide und der Längs- bzw. Querachse der Fachwerkbrücke 2 kann die Neigung der Stabtragwerke 4 gewählt werden. Dabei ist einerseits zu beachten, dass die Neigung so gewählt wird, dass die Stabtragwerke 4 durch das Fachwerk der Brücke 2 passen und andererseits der Aufhängepunkt 1' optimal gewählt wird. Durch den Zylinderabschnitt 7 in der unteren Halterung 5 lassen sich die Winkel α und β besonders einfach an die gegebenen Verhältnisse anpassen.

Um die Stange 4' an der unteren Halterung 5 zu befestigen, verfügt diese über eine in Fig. 4 gezeigte Ankerplatte 11 und eine Kugelbundmutter 12. Die Ankerplatte 11 kann an der Stützplatte 10 unterhalb des Zylinderabschnitts 7 fixiert werden. Um die Ankerplatte 11 in ihrer richtigen Position zu sichern, weist die Stützplatte 10 zumindest zwei vorstehende Nasen auf. Diese Nasen umfassen die Ankerplatte 11 und verhindern ein Verrutschen derselben.

Wie in der Explosionsdarstellung in Fig. 6 dargestellt ist die obere Halterung 6 in Form einer Augenstab-Konstruktion ausgeführt. Diese Konstruktion umfasst vorzugsweise zumindest drei verbundene Platten 14 mit Bohrungen an der Oberseite zur Befestigung des Schäkels 13 sowie seitliche Laschen 15. Die Laschen 15 sind an den Platten 14 mit Schrauben 17 fixierbar. Die Stärke der Platten 14 hängt von den Dimensionen des Schäkels 13 ab, beträgt vorzugsweise aber 30 bis 50 mm. Außerdem sind die Platten 14 bevorzugt zusammengeschweißt.

Zur Befestigung der verbindenden Stange 4' an der oberen Halterung 6 umfasst diese ähnlich der unteren Halterung 5 eine Ankerplatte 11 und eine Kugelbundmutter 12. Eine Aussparung an den verbundenen Platten 14 erlaubt das Durchschieben der Stange 4' sowie das Einbringen der Ankerplatte 11 und der Kugelbundmutter 12. Die Ankerplatte 11 liegt dann auf den seitlichen Laschen 15 auf. Die Laschen 15 verfügen über jeweils eine vorstehende Nase, welche wiederum die Ankerplatte 11 in ihrer Position sichern.

Die Höhe des Aufhängepunktes 1' kann mit der erfindungsgemäßen Hebekonstruktion 1 an den Kran angepasst werden. Hierfür müssen nur die Winkel α und β zwischen Seitenkanten der Pyramide und Längs- bzw. Querachse der Brücke 2 verändert werden. Diese können wie oben beschrieben durch eine Veränderung des Neigungswinkels des Zylinderabschnitts 7 bzw. durch eine Veränderung der Anbringung des Zylinderabschnitts 7 an die Verbindungsplatte 8 angepasst werden.

Eine weitere bemerkenswerte Eigenschaft der Stabtragwerke 4 mit den in den Fig. 3 bis 6 dargestellten oberen und unteren Halterungen 6, 5 ist deren geringes Gewicht im Vergleich mit bekannten Stahlträgern, welche zum Ausheben von Fachwerkbrücken verwendet werden. Zusätzlich können im Verfahren zur Anbringung der Hebekonstruktion 1 an der Brücke 2 an den Hebeflächen die Platten einzeln montiert werden, wobei diese Einzelteile weniger als 130 kg wiegen und für deren Montage daher kein spezieller Kran benötigt wird. Außerdem ergeben sich durch die Verwendung der Stabtragwerke 4 zur Aushebung einer Fachwerkbrücke 2 auch wirtschaftliche Vorteile, aufgrund der geringen Materialkosten der Bestandteile und der effektiven Anbringung in kurzer Zeit an der Brücke. Die Stabtragwerke 4 können auch sehr leicht von der ausgehobenen Brücke demontiert und wiederverwendet werden. Bei einem gleichzeitigen Ausheben von zwei oder mehreren Brücken können bei allen Brücken dieselben oberen Halterungen 6 samt Stäbe 4' verwendet werden, da diese sehr schnell und einfach mit den unteren Halterungen 5 verbunden und wieder gelöst werden können. Auch zum Einheben einer neuen Brücke können wiederum dieselben Stabtragwerke 4 verwendet werden.

## Patentansprüche

1. Verfahren zur Aushebung einer Fachwerkbrücke (2) mithilfe einer an einem Kran aufhängbaren Hebekonstruktion (1) mit Gehänge (3),
wobei der Aufhängepunkt (1') des Gehänges (3) sich über der Mitte der Fachwerkbrücke (2) befindet,
wobei die Fachwerkbrücke (2) zwei parallel verlaufende obere Hauptträger (32, 32') und zwei darunter angeordnete parallel verlaufende untere Hauptträger (31, 31') aufweist, wobei Querriegel (33) die zwei unteren Hauptträger (31, 31') verbinden und Querriegel (33) die zwei oberen Hauptträger (32, 32') verbinden, und wobei obere und untere Hauptträger (31, 32; 31', 32') vorzugsweise durch ein Fachwerk (34) miteinander verbunden sind,
wobei die Hebekonstruktion (1) vier Stabtragwerke (4) umfasst, **dadurch gekennzeichnet, dass** jedes der Stabtragwerke (4) eine untere Halterung (5), eine obere Halterung (6) und eine Verbindung (4') zwischen den Halterungen (5, 6) umfasst,
wobei jede untere Halterung (5) an einer Hebefläche (35) montiert wird, wobei sich zwei Hebeflächen (35) an der Unterseite eines der parallel verlaufenden unteren Hauptträger (31) mit Abstand befinden und zwei Hebeflächen (35) an der Unterseite des anderen der parallel verlaufenden Hauptträger (31') mit Abstand befinden, wobei die Hebeflächen (35) ein Rechteck bilden,
wobei Bohrungen in die Hebeflächen (35) eingebracht werden,
wobei die jeweilige obere Halterung (6) und die jeweilige untere Halterung (5) mittels eines Stabs (4'), der durch die jeweilige Bohrung geschoben wird, verbunden werden,
wobei an den oberen Halterungen (6) das Gehänge (3) eingehängt wird und die Seile des Gehänges (3) mit der Verlängerung der Stäbe (4') von der Hebefläche in Richtung Aufhängepunkt (1') etwa eine gerade rechteckige Pyramide bilden, wobei der Aufhängepunkt (1') die Pyramidenspitze und die Hebeflächen (35) die Eckpunkte der Pyramiden-Grundfläche bilden.

2. Verfahren nach Anspruch 1, **dadurch gekennzeichnet, dass** die Stäbe (4') Schäkel (13) aufweisen und vor dem Einheben der oberen Halterungen (6) samt Stäben (4') mit Schäkel (13) an Augenstäben der oberen Halterungen (6) montiert werden und danach die Stäbe (4') an seitlichen Laschen (15) an den oberen Halterungen (6) fixiert werden.

3. Verfahren nach Anspruch 1 oder Anspruch 2, **dadurch gekennzeichnet, dass** die untere Halterung (5) einen Zylinderabschnitt (7) aufweist, der mit der Verbindungsplatte (8) verbunden wird, sodass der Winkel zwischen Zylinderachse und Längsachse der Brücke (2) 60° bis 85°, vorzugsweise 60° bis 65° beträgt und der Winkel zwischen Zylinderachse und Querachse der Brücke (2) 65° bis 85°, vorzugsweise 75° bis 85° beträgt.

4. Verfahren nach einem der Ansprüche 1 bis 3, **dadurch gekennzeichnet, dass** die Fachwerkbrücke (2) eine genietete Fachwerkbrücke ist.

5. Hebekonstruktion zum Ausheben einer Fachwerkbrücke (2), insbesondere einer genieteten Fachwerkbrücke, mithilfe eines Krans, umfassend
ein Gehänge (3, wobei die Gehänge (3) zumindest vier Stabtragwerke (4) umfasst,
**dadurch gekennzeichnet, dass**
die Stabtragwerke (4) gemeinsam mit dem Gehänge (3) den Mantel einer Pyramide bilden,
wobei jedes der Stabtragwerke (4) eine obere Halterung (6) mit Schäkel (13), eine untere Halterung (5) und eine die obere und untere Halterung (6, 5) verbindende Stange (4') umfasst,
wobei die Stange (4') jeweils an der oberen Halterung (6) und der unteren Halterung (5) fixiert ist und diese miteinander verbindet, wobei die untere Halterung (5) an der Unterseite der Brücke (2) fixierbar ist.

6. Hebekonstruktion nach Anspruch 5, **dadurch gekennzeichnet, dass** die untere Halterung (5) jeweils eine Verbindungsplatte (8) zur Verbindung an einem unteren Träger der Fachwerksbrücke (2), einen hohlen Zylinderabschnitt (7) und eine Stützplatte (10) umfasst, wobei die Verbindungsplatte (8) mit dem Zylinderabschnitt (7) verbunden ist und wobei die Stange (4') durch den Zylinderabschnitt (7) bis zur Stützplatte (10) ragt.

7. Hebekonstruktion nach Anspruch 6, **dadurch gekennzeichnet, dass** eine Ausgleichsplatte (9) an der dem Zylinderabschnitt (7) abgewandten Seite der Verbindungsplatte (8) vorgesehen ist.

8. Hebekonstruktion nach Anspruch 7, wobei die Ausgleichsplatten (9) zumindest 20 mm stark sind.

9. Hebekonstruktion nach einem der Ansprüche 6 bis 8, **dadurch gekennzeichnet, dass** der Zylinderabschnitt (7) jeweils eine kreisförmige Grundfläche und eine elliptische Deckfläche aufweist, wobei der Neigungswinkel der Deckfläche gegen die Grundfläche vorzugsweise 25 bis 35° beträgt.

10. Hebekonstruktion nach einem der Ansprüche 5 bis 9, **dadurch gekennzeichnet, dass** die untere Halterung (5) zur Befestigung der Stange (4') jeweils vorzugsweise eine Ankerplatte (11) und eine Kugelbundmutter (12) umfasst, wobei die Ankerplatte (11) an der Stützplatte (10) unterhalb des Zylinderabschnitts (7) fixierbar ist, wobei die Ankerplatte (11) mittels zumindest zwei vorstehenden Nasen an der Stützplatte (10) in ihrer Position sicherbar ist.

11. Hebekonstruktion nach einem der Ansprüche 5 bis 10, **dadurch gekennzeichnet, dass** die Stange (4') und das an der oberen Halterung (6) eingehängte Gehänge (3) jeweils eine Verlängerung der Zylinderachse des Zylinderabschnitts (7) bilden, wobei die Zylinderachsen jeweils die Seitenkanten der von der Hebekonstruktion (1) gebildeten Pyramide definieren, wobei der Winkel zwischen Zylinderachse und Längsachse der Brücke (2) vorzugsweise 60 bis 85° beträgt.

12. Hebekonstruktion nach Anspruch 11, **dadurch gekennzeichnet, dass** der Zylinderabschnitt (7) jeweils derart mit der Verbindungsplatte (8) verbunden wird, dass der Winkel zwischen der Zylinderachse und der Querachse der Brücke (2) größer als 60°, vorzugsweise 75 bis 85° groß ist.

13. Hebekonstruktion nach einem der Ansprüche 5 bis 12, **dadurch gekennzeichnet, dass** die obere Halterung (6) in Form einer Augenstab-Konstruktion ausführbar ist, wobei die obere Halterung (6) vorzugsweise zumindest drei verbundene Platten (14) mit Bohrungen an der Oberseite zur Befestigung des Schäkels (13) sowie seitliche Laschen (15) aufweist, wobei die Laschen (15) an den Platten (14) mit Schrauben (17) fixierbar sind, wobei die Platten (14) vorzugsweise 30 bis 50 mm stark sind.

14. Hebekonstruktion nach Anspruch 13, **dadurch gekennzeichnet, dass** die obere Halterung (6) zur Befestigung der Stange (4') vorzugsweise eine Ankerplatte (11) und eine Kugelbundmutter (12) umfasst, wobei die Stange (4') durch eine Aussparung der zumindest drei verbundenen Platten (14) in der oberen Halterung (6) schiebbar und an den Platten (14) befestigbar ist, wobei die Ankerplatte (11) mittels vorstehenden Nasen an den seitlichen Laschen (15) in ihrer Position sicherbar ist.

## Claims

1. A method for lifting out a truss bridge (2) by means of a lifting construction (1) with a suspension (3) suspendable on a crane,
wherein the suspension point (1') of the suspension (3) is positioned above the center of the truss bridge (2),
wherein the truss bridge (2) has two upper main carriers (32, 32') running in parallel, and two lower main carriers (31, 31') arranged underneath and running in parallel, wherein crossbars (33) connect the two lower main carriers (31, 31') and crossbars (33) connect the two upper main carriers (32, 32'), and wherein the upper and lower main carriers (31, 32; 31', 32') are preferably connected to each other via a truss (34),
wherein the lifting construction (1) comprises four beam structural frames (4), **characterized in that** each beam structural frame (4) comprises a lower mount (5), an upper mount (6) and a connection (4') between the mounts (5, 6),
wherein every lower mount (5) is mounted to a lifting surface (35), wherein two lifting surfaces (35) are arranged at the bottom side of one of the lower main carriers (31) running in parallel, and two lifting surfaces (35) at the bottom side of the other of the main carriers (31') running in parallel spaced therefrom, wherein the lifting surfaces (35) form a rectangle,
wherein bores are introduced into the lifting surfaces (35),
wherein a respective upper mount (6) and a respective lower mount (5) are connected via a beam (4') that is pushed through the respective bore,
wherein the suspension (3) is suspended on the upper mounts (6) and the ropes of the suspension (3) form an approximately straight rectangular pyramid with the projection of the beams (4') from the lifting surface towards the suspension point (1'), wherein the suspension point (1') forms the pyramid tip and the lifting surfaces (35) form the corner points of the pyramid base.

2. The method of claim 1, **characterized in that** the beams (4') have shackles (13) and are fastened to eye bars of the upper mount (6) be means of shackles (13) before the upper mount (6) including the beams (4') is lifted in, whereafter the beams (4') are fixed to the upper mounts (6) at lateral flaps (15).

3. The method of claims 1 or claim 2, **characterized in that** the lower mount (5) has a cylinder section (7) that is connected to a connection plate (8), so that the angle between the cylinder axis and the longitudinal axis of the bridge (2) is 60° to 85°, preferably 60° to 65°, and the angle between the cylinder axis and the transverse axis of the bridge (2) is 65° to 85°, preferably 75° to 85°.

4. The method of any one of the claims 1 to 3, **characterized in that** the truss bridge (2) is a riveted truss bridge.

5. Lifting construction for lifting a truss bridge (2), in particular a riveted truss bridge, by means of a crane, comprising
a suspension (3), wherein the suspension (3) comprises at least four beam structural frames (4), **characterized in that** the beam structural frames (4) form the mantle of a pyramid together with the suspension (3),
wherein each beam structural frame (4) comprises an upper mount (6) with a shackle (13), a lower mount (5), and a beam (4') connecting the upper and lower mounts (5, 6),
wherein the beam (4') is fixed to the upper mount (6) and the lower mount (5) and connects them to each other, wherein the lower mount (5) is fixable to the bottom side of the bridge (2).

6. Lifting construction according to claim 5, **characterized in that** the lower mount (5) comprises a connection plate (8) for connecting to a lower carrier of the truss bridge (2), a hollow cylinder section (7), and a support plate (10), wherein the connection plate (8) is connected to the cylinder section (7), and wherein the beam (4') extends through the cylinder section (7) to the support plate (10).

7. Lifting construction according to claim 6, **characterized in that** a balancing plate (9) is provided at the side of the connection plate (8) facing away from the cylinder section (7).

8. Lifting construction according to claim 7, wherein the balancing plates (9) are at least 20 mm thick.

9. Lifting construction according to any one of the claims 6 to 8, **characterized in that** the cylinder section (7) has a circular base and an elliptical top surface, wherein the angle of inclination of the top surface to the base is preferably 25 to 35°.

10. Lifting construction according to any one of the claims 5 to 9, **characterized in that** the lower mount (5) preferably has an anchor plate (11) and a spherical collar nut (12) for attaching the beam (4'), wherein the anchor plate (11) is fixable to the support plate (10) below the cylinder section (7), wherein the anchor plate (11) is fixable in its position via at least two projecting noses on the support plate (10).

11. Lifting construction according to any one of the claims 5 to 10, **characterized in that** the beam (4') and the suspension (3) suspended on the upper mount (6) each form a projection of the cylinder axis of the cylinder section (7), wherein the cylinder axes each define a side edge of the pyramid formed by the lifting construction (1), wherein the angle between the cylinder axis and the longitudinal axis of the bridge (2) is preferably 60 to 85°.

12. Lifting construction according to claim 11, **characterized in that** the cylinder section (7) is connected to the connection plate (8) so that the angle between the cylinder axis and the transverse axis of the bridge (2) is larger than 60°, preferably 75 to 85°.

13. Lifting construction according to any one of the claims 5 to 12, **characterized in that** the upper mount (6) is implementable in the form of an eye beam construction, wherein the upper mount (6) preferably has at least three connected plates (14) with bores at the upper side for fastening the shackle (13) as well as lateral flaps (15), wherein the flaps (15) are fixable to the plates (14) with screws (17), wherein the plates (14) are preferably 30 to 50 mm thick.

14. Lifting construction according to claim 13, **characterized in that** the upper mount (6) preferably has an anchor plate (11) and a spherical collar nut (12) for attaching the beam (4'), wherein the beam (4') is slidable through a recess of the at least three connected plates (14) in the upper mount (6) and fastenable to the plates (14), wherein the anchor plate (11) is fixable in its position via projecting noses on the lateral flaps (15).

## Revendications

1. Procédé de levage d'un pont en treillis (2) à l'aide d'une structure de levage (1) avec suspente (3) pouvant être suspendue à une grue,
selon lequel le point de suspension (1') de la suspente (3) se trouve au-dessus du milieu du pont en treillis (2),
selon lequel le pont en treillis (2) comporte deux poutres principales supérieures (32, 32') courant parallèlement et deux poutres principales inférieures (31, 31') courant parallèlement disposées au-dessous, des traverses (33) reliant les deux poutres principales inférieures (31, 31') et des traverses (33) reliant les deux poutres principales supérieures (32, 32'), et les poutres principales supérieures et inférieures (31, 31', 32, 32') étant de préférence reliées entre elles par un treillis (34), et
selon lequel la structure de levage (1) comprend quatre structures porteuses de type poutre (4), **caractérisé en ce que** chacune des structures porteuses de type poutre (4) comprend une monture inférieure (5), une monture supérieure (6) et une liaison (4') entre les montures (5, 6),
chaque monture inférieure (5) étant montée sur une surface de levage (35), deux surfaces de levage (35) se trouvant espacées sur la face inférieure d'une des poutres principales inférieures (31) courant parallèlement et deux surfaces de levage (35) se trouvant espacées sur la face inférieure de l'autre des poutres principales inférieures (31') courant parallèlement, les surfaces de levage (35) formant un angle droit,
des trous étant réalisés dans les surfaces de levage (35),
la monture supérieure (6) correspondante et la monture inférieure (5) correspondante étant reliées au moyen d'une poutre (4') qui est glissée à travers le trou correspondant, et
la suspente (3) étant suspendue aux montures supérieures (6) et les câbles de la suspente (3) formant sensiblement avec le prolongement des poutres (4') de la surface de levage en direction du point de suspension (1') une pyramide rectangulaire droite, les points de suspension (1') formant la pointe de la pyramide et les surfaces de levage (35) les angles de la base de la pyramide.

2. Procédé selon la revendication 1, **caractérisé en ce que** les poutres (4') présentent des manilles (13) et, avant le levage des montures supérieures (6) avec les poutres (4'), sont montées avec les manilles (13) sur les barres à œil des montures supérieures (6), et qu'ensuite les poutres (4') sont fixées sur des pattes latérales (15) sur les montures supérieures (6).

3. Procédé selon la revendication 1 ou la revendication 2, **caractérisé en ce que** la monture inférieure (5) présente une section cylindrique (7) qui est reliée avec la plaque de liaison (8) de telle sorte que l'angle entre l'axe du cylindre et l'axe longitudinal du pont (2) est de 60 à 85°, de préférence de 60 à 65°, et l'angle entre l'axe du cylindre et l'axe transversal du pont (2) est de 65 à 85°, de préférence de 75 à 85°.

4. Procédé selon une des revendications 1 à 3, **caractérisé en ce que** le pont en treillis (2) est un pont en treillis riveté.

5. Structure de levage pour lever un pont en treillis (2), en particulier un pont en treillis riveté, au moyen d'une grue, comprenant
une suspente (3), la suspente (3) comprenant au moins quatre structures porteuses de type poutre (4), **caractérisée en ce que**
les structures porteuses de type poutre (4) forment avec la suspente (3) l'enveloppe d'une pyramide,
chacune des structures porteuses de type poutre (4) comprenant une monture supérieure (6) avec une manille (13), une monture inférieure (5) et une tige (4') reliant les montures supérieure et inférieure (5, 6),
la tige (4') étant fixée à la monture supérieure (6) et à la monture inférieure (5) reliant celles-ci entre elles, la monture inférieure (5) pouvant être fixée sur la face inférieure du pont (2).

6. Structure de levage selon la revendication 5, **caractérisée en ce que** chaque monture inférieure (5) comprend une plaque de connexion (8) pour la relier à un support inférieur du pont en treillis (2), une section cylindrique creuse (7) et une plaque d'appui (10), la plaque de connexion (8) étant reliée avec la section cylindrique (7) et la tige (4') sortant de la section cylindrique (7) jusqu'à la plaque d'appui (10).

7. Structure de levage selon la revendication 6, **caractérisée en ce qu'**une plaque de compensation (9) est prévue sur la face de la plaque de connexion (8) opposée à la section cylindrique (7).

8. Structure de levage selon la revendication 7, **caractérisée en ce que** les plaques de compensation (9) ont une épaisseur d'au moins 20 mm.

9. Structure de levage selon une des revendications 6 à 8, **caractérisée en ce que** chaque section cylindrique (7) présente une base circulaire et une surface supérieure elliptique, l'angle d'inclinaison de la surface supérieure par rapport à la base étant de préférence de 25 à 35°.

10. Structure de levage selon une des revendications 5 à 9, **caractérisée en ce que** la monture inférieure (5) pour la fixation de chaque tige (4') comprend de préférence une plaque d'ancrage (11) et un écrou sphérique (12), la plaque d'ancrage (11) pouvant être fixée à la plaque d'appui (10) au-dessous de la section cylindrique (7), la plaque d'ancrage (11) pouvant être assurée sur la plaque d'appui (10) en position au moyen de deux ergots saillants.

11. Structure de levage selon une des revendications 5 à 10, **caractérisée en ce que** chaque tige (4') et la suspente (3) suspendue à la monture supérieure (6) forment un prolongement de l'axe de cylindre de la section cylindrique (7), les axes de cylindre définissant les arêtes latérales de la pyramide formée par la structure de levage (1), l'angle entre l'axe de cylindre et l'axe longitudinal du pont (2) étant de préférence de 60 à 85°.

12. Structure de levage selon la revendication 11, **caractérisée en ce que** chaque section cylindrique (7) est reliée avec la plaque de connexion (8) de telle sorte que l'angle entre l'axe du cylindre et l'axe transversal du pont (2) est supérieur à 60°, de préférence de 75 à 85°.

13. Structure de levage selon une des revendications 5 à 12, **caractérisée en ce que** la monture supérieure (6) peut être réalisée en forme de structure à barre à œil, la monture supérieure (6) comportant de préférence au moins trois plaques (14) reliées avec des trous à la face supérieure pour fixer la manille (13) ainsi que des pattes (15), les pattes (15) pouvant être fixées au plaques (14) avec des vis (17), les plaques (14) ayant de préférence une épaisseur de 30 à 50 mm.

14. Structure de levage selon la revendication 13, **caractérisée en ce que** la monture supérieure (6) comprend pour la fixation de la tige (4') de préférence une plaque d'ancrage (11) et un écrou sphérique (12), la tige (4') pouvant coulisser à travers une encoche des au moins trois plaques (14) reliées de la monture supérieure (6) et pouvant être fixée aux plaques (14), la plaque d'ancrage (11) pouvant être assurée en position sur les pattes latérales (15) au moyen d'ergots saillants.
